# EUROPÄISCHE PATENTSCHRIFT

(11) **EP 0 644 152 B1**
(45) Veröffentlichungstag und Bekanntmachung des Hinweises auf die Patenterteilung: **25.09.1996**
(21) Anmeldenummer: 94114673.0
(22) Anmeldetag: 17.09.1994
(51) Int. Cl.: B67C 3/00

(54) **Verfahren und Vorrichtung zum Reinigen von Gefässbehandlungsmaschinen**
Method and device for cleaning bottling machines
Procédé et dispositif pour nettoyer des machines d'embouteillage

(30) Priorität: 22.09.1993 DE 4332202
(43) Veröffentlichungstag der Anmeldung: 22.03.1995
(73) Patentinhaber: KHS Maschinen- und Anlagenbau Aktiengesellschaft, D-47057 Duisburg (DE)
(72) Erfinder: Stock, Klaus-Friedrich, D-44289 Dortmund (DE); Sindermann, Siegmar, D-59174 Kamen-Heeren (DE)

(56) Entgegenhaltungen:
- EP-A- 0 409 798
- DE-A- 2 223 495
- DE-B- 1 299 538

## Beschreibung

Die Erfindung bezieht sich auf ein Verfahren zum Reinigen von Gefäßbehandlungsmaschinen gemäß Oberbegriff des Anspruchs 1 sowie auf eine zur Durchführung des Verfahrens geeignete Vorrichtung.

In der Getränkeindustrie ist es üblich, die Gefäßbehandlungsmaschinen vor und/oder nach dem Behandlungsprozeß einer intensiven Reinigung zu unterziehen. Hierbei werden alle mit dem Getränk in Berührung gekommenen Aggregate zur einwandfreien Desinfektion einer Mehrfachspülung mit Reinigungsmedien unterworfen. Dabei ist es erforderlich, bestimmte Behandlungsstationen entsprechend abzudichten. Insbesondere bei den Füll- und Verschließmaschinen für Flaschen, Dosen und dgl. ist eine intensive Reinigung auch für den zum Gefäß weisenden Bereich erforderlich. Hierzu sind Spülbehälter bekanntgeworden, die mittels Kugelrast- oder anderweitiger Verbindungen an den einzelnen Behandlungsstationen befestigt werden. Dies geschieht entweder von Hand oder durch Aufsetzen der Spülbehälter auf die Standteller der Dosen oder Gefäße, wobei gemäß der DE-OS 23 08 190 die Spülbehälter durch Anheben der Huborgane in die Füllorgan-Unterteile bewegt werden. Dabei laufen die Spülbehälter auf dem normalen Transportweg der sonst zu befüllenden Gefäße ein und werden dann praktisch gegen die Füllventile bewegt und an diesen arretiert. Zur Arretierung sind längere Umfangswege der rotierenden Gefäßbehandlungsmaschine erforderlich sowie weitere Steuerschritte, die eine Arretierung erst ermöglichen. Unabdingbar sind dabei die maschinenspezifischen Huborgane. Bei Gefäßbehandlungsanlagen ohne entsprechende Huborgane ist dieses bekannte Verfahren nicht einsetzbar.

Es ist auch bereits ein Verfahren bekannt, bei dem jedem Füllventil ein separater Spülbehälter zugeordnet und dieser ständig innerhalb des Drehkreisels geführt wird. Bei einem vorgesehenen Spülgang wird dieser Behälterteil dann durch entsprechende Vorrichtungen gegen die Stirnseite des Füllorgans angehoben und angepreßt.

Als nachteilig ist hierbei anzusehen, daß die Spülbehälter während der normalen Produktion der Gefäßbehandlungsmaschine den rauen Arbeitsbedingungen ausgesetzt sind und erheblich verschmutzt und gegebenenfalls auch mit Scherbenresten und dgl. behaftet werden können.

Die Übernahme vorsterilisierter Spülbehälter ist damit nicht möglich.

Der Erfindung liegt nun die Aufgabe zugrunde, ein Verfahren und die dazu geeignete Vorrichtung zu schaffen, mit welcher separat sterilisierte und geparkte Spülbehälter an die Maschine herangeführt und im Tangierungspunkt unmittelbar arretiert werden können, ohne daß eine größere Anzahl von Steuerschritten beispielsweise durch das Huborgan oder die Füllelemente erforderlich werden. Insbesondere soll die Möglichkeit geschaffen werden, die Spülbehälter auch bei solchen Maschinen automatisch ansetzen zu können, die huborganlos ausgebildet sind und somit ein Heranführen der Spülbehälter an das jeweilige Behandlungsorgan nicht gestatten.

Diese der Erfindung zugrunde liegende Aufgabe wird durch die kennzeichnenden Merkmale der Ansprüche 1 und 4 gelöst.

Hierbei ist der Vorteil gegeben, daß insbesondere z. B. Füllmaschinen, die eine unbewegliche Standfläche für die Behälter aufweisen und der Kontakt mit dem Behälter nur durch Absenken der Füllelemente geschaffen wird, automatisch in kürzester Zeit mit derartigen Spülbehältern ausgestattet werden können. Die Spülbehälter werden beispielsweise aus einem Sterilisationsbad entnommen und unmittelbar in die Parkposition verbracht, aus der sie dann mittels der Zuführeinrichtung in den Drehkreis der Gefäßbhandlungsmaschine eingeführt und unmittelbar im Tangierungsbereich arretiert werden. Weitere Steuerschritte sind nicht erforderlich. Auch das Entfernen kann auf einfache Weise durch Zuschalten der Zuführeinrichtung, die dann durch entsprechende umgekehrte Positionierung der Steuerkurve als Entnahmevorrichtung arbeitet, vorgenommen werden.

Im nachfolgenden wird die Erfindung anhand von in den Zeichnungen dargestellten Ausführungsbeispielen näher erläutert.

In der Zeichnung zeigt:
- Fig. 1: einen Querschnitt durch den Spülbehälter und einen Teil der Zuführeinrichtung,
- Fig. 2: einen Querschnitt durch die komplette Zuführvorrichtung,
- Fig. 3: eine Darstellung des Zuführvorganges und
- Fig. 4: eine Darstellung des Entnahmevorganges nach beendigtem Spülvorgang.

Gemäß dem in Fig. 1 dargestellten Ausführungsbeispiel besteht der Spülbehälter aus einem zwei- oder mehrteiligen Baukörper mit einem Spülgehäuse 1 und dem Außengehäuse 2. Beide Bauteile 1 und 2 werden mittels einer Druckfeder 3 unter Vorspannung gehalten. Ein solcher Spülbehälter wird zum Reinigen von Gefäßbehandlungsmaschinen an deren Behandlungsstationen angebracht. Das Ausführungsbeispiel zeigt eine Füllmaschine zum Abfüllen von Dosen und dgl., die auf nicht weiter dargestellten Standtellern in der Maschine aufgesetzt, behandelt bzw. befüllt und anschließend aus der Maschine entlassen und verschlossen werden. Fig. 1 zeigt eine solche Behandlungsstation 4, die mehrfach am Drehkreis 5 der Füll- und Verschließmaschine angeordnet ist, in Ausbildung als Füllventil 6. Außerhalb des Bereiches der eigentlichen Zuführ- und Abführtransporteure 7, 8 des Dosenförderers befindet sich eine Zuführeinrichtung 9 auf Abstand zum Drehkreis 5 der Füllmaschine. Zum Zwecke der Ankopplung der Spülbehälter ist diese Zuführeinrichtung 9 beispielsweise in horizontaler Ebene an den Drehkreis 5 der Füllmaschine, wie aus den Figuren 2, 3 und 4 ersichtlich, heranführbar und mit diesen antriebsmäßig verbindbar.

Die Zuführeinrichtung 9 selbst besteht aus einem Plattenbandzuförderer 10, einem Drehstern 11 und einer unter die Bewegungsebene der rotierenden Füllventile 6 einfügbaren Gleitbahn 12 zur Abstützung der einlaufenden Spülbehälter und einem Abförderer 13. Ferner weist jede Aufnahmetasche 14 des Drehsternes 11 einen kurvenbahngeführten Steuerfinger 15 auf, der in eine Ausnehmung 16 des im Drehstern 11 zentrierten Spülbehälters eingreift und das Außengehäuse 2 entgegen der Druckfeder 3 in eine untere Übergabeposition bewegt. Insbesondere aus Fig. 1 ist ersichtlich, daß in dieser Position das Füllventil 6 aufgrund des normalen Füllbewegungsvorganges während einer Dosenabfüllung abwärtsbewegt wird und dabei im Tangierungspunkt des Drehsternes 11 mit dem Drehkreis 5 in den Spülbehälter einführbar ist. Bei unmittelbarer weiterer Rotation verläßt sowohl der Spülbehälter mit dem Füllventil 6 als auch der Steuerfinger 15 den Tangierungspunkt, so daß das Außengehäuse 2 nach oben schnellt und auf diese Weise die Arretierung einer Kugelrastverbindung mit dem Füllventilunterteil bewirkt worden ist. Die Zuführung des Spülbehälters geschieht praktisch in dem Bereich des Drehkreises, in dem die sonst übliche axiale Absenkbewegung des Füllventils zur Abdichtung mit der Dose während des Befüllungsvorganges erfolgt. Es kann aber auch eine andere Absenkbewegung gewählt werden. Hierdurch werden gesonderte Steuereinrichtungen zur Ankopplung des Spülbehälters sowie besondere Hubvorrichtungen zum Anheben des Spülbehälters in eine Arretierungsposition unnötig.

Gemäß dem in Fig. 3 dargestellten Ausführungsbeispiel befindet sich die Kurvenbahn 16 zur Ansteuerung der Steuerfinger 15 und damit zur Absenkung des Außengehäuses 2 des Spülbehälters in Eingabe- oder Zuführposition.

Diese Kurvenbahn 16 kann bei der Zuführeinrichtung, wie das Ausführungsbeispiel in Fig. 4 zeigt, für den Entnahmevorgang entsprechend verstellt werden, so daß der Ablauf der Entnahme der einzelnen Spülbehälter mit dem Entarretierungsvorgang in umgekehrter Weise ablaufen kann.

Die Zuführeinrichtung 9 ist in dem in Fig. 2 dargestellten Ausführungsbeispiel als mechanisch, pneumatisch oder elektrisch in horizontaler Ebene bewegbarer Wagen ausgebildet, dessen jeweilige Positionen mittels Stellzylinder oder manuell ansteuerbar sind. Es ist aber auch denkbar, diese Ausführung in verschiedenen Zuführebenen zu gestalten, sei es schwenkbar oder anhebbar und dgl.

Wie Fig. 2 ferner zeigt, ist zum Antrieb des Drehsternes 11 der Zuführvorrichtung 9 an dem Außenmantel 17 des Drehkreises 5 der Füllmaschine ein Rollenkörper 18 angebracht, der in ein Antriebssternrad 19 der Zuführeinrichtung 9 eingreift und auf diese Weise den Drehstern 11 der Zuführeinrichtung 9 direkt antreibt, ohne daß weitere Synchronisationsmittel, wie bei einem separaten Antrieb, erforderlich sind.

Nach Beendigung des Spülvorganges und der Entfernung der Spülbehälter von den Behandlungsstationen bzw. Füllventilen 6 wird die gesamte Zuführeinrichtung 9 außerhalb des Drehkreises 5 bewegt und in Vorratsstellung gehalten. In dieser Zeit kann die Desinfektion der Spülbehälter vorgenommen werden, die dann bei erneuter Reinigung der Gefäßbehandlungsmaschine von dem Vorratsband und der Zuführeinrichtung 9 an die einzelnen Behandlungsstationen herangeführt werden.

## Patentansprüche

1. Verfahren zum Reinigen von Gefäßbehandlungsmaschinen mit auf einem Drehkreis (5) rotierenden Behandlungsstationen, beispielsweise Füll- und Verschließelementen, wobei an diesen für den Reinigungsvorgang entsprechend ausgebildete Spülbehälter einzeln angebracht und mit der Gefäßbehandlungsmaschine in Umlauf gebracht und nach der Reinigung der Behandlungsstationen wieder entfernt werden, **dadurch gekennzeichnet,** daß eine von außen an den Drehkreis (5) der Gefäßbehandlungsmaschine heranführbare Zuführeinrichtung (9) mit dem Drehkreis in eine Zubringstellung verbracht und die einzelnen Spülbehälter nacheinander der Zuführeinrichtung zugeführt und von dieser in eine Arretierungsposition und mit den Behandlungsstationen verbunden und in Umlauf gebracht sowie nach Beendigung des Spülvorganges durch die Zuführeinrichtung von den Behandlungsstationen getrennt und aus dem Drehkreis außerhalb des Bereiches der Gefäßbehandlungsmaschine abgeführt werden.

2. Verfahren gemäß Anspruch 1, **dadurch gekennzeichnet,** daß die Spülbehälter aus einer Vorratsposition einem Drehstern (11) der Zuführeinrichtung (9) und von dieser zwangsgeführt einem die Spülbehälter erfassenden Steuerfinger (16) zugeführt und entgegen einer Feder (3) in die Übernahmeposition durch die Behandlungsstation verbracht, worauf diese abgesenkt und der Spülbehälter durch Entlasten des Außenmantels (2) mit der Behandlungsstation verbindbar ist.

3. Verfahren gemäß einem der Ansprüche 1 oder 2, mit einem zweiteiligen Spülbehälter, dessen Außengehäuse an dem inneren Spülgehäuse unter Federspannung anliegt und mit einer Rastverbindung ausgestattet ist, **dadurch gekennzeichnet,** daß das Außengehäuse (2) durch einen Steuerfinger (16) des Drehsternes (11) in eine untere Einrastposition verbracht und nach Absenken der Behandlungsstation mit dieser durch Entlasten des Außengehäuses (2) arretierbar ist.

4. Verfahren gemäß Anspruch 2, **dadurch gekennzeichnet,** daß die Zuführung der Spülbehälter in den Bereich des Drehkreises 5 stattfindet, indem die sonst übliche Absenkbewegung des Füllventilzentrierkörpers zur Abdichtung mit dem Behälter erfolgt.

5. Vorrichtung zum Durchführen des Verfahrens gemäß einem der Ansprüche 1 bis 3, mit einer Zuführeinrichtung für die einzelnen Spülbehälter, wobei die Zuführeinrichtung (9) aus einem Zuförderer (7), einem Drehstern (11) und einer unter die Bewegungsebene der rotierenden Behandlungsstationen einfügbaren Gleitbahn (12) gebildet ist und jede Aufnahmetasche (14) des Drehsternes (11) einen kurvenbahngeführten Steuerfinger (16) für die Einrasthubbewegung des Spülbehälter aufweist.

6. Vorrichtung nach Anspruch 5, **dadurch gekennzeichnet,** daß die Zuführeinrichtung (9) in Betriebsposition unmittelbar von dem Drehkreis (5) der Gefäßbehandlungsmaschine antreibbar ist.

7. Vorrichtung nach Anspruch 6, **dadurch gekennzeichnet,** daß die Antriebsmittel am Außenmantel des Drehkreises (5) der Gefäß behandlungsmaschine angeordnet sind und durch Verfahren der Zuführeinrichtung (9) in Betriebsposition in deren Antriebsmittel (19) eingreifen.

## Claims

1. Method of cleaning vessel treatment machines having treatment stations, such as filling and closing elements, which rotate in a turning circle (5), wherein rinsing vessels, which are appropriately configured for the cleaning process, are individually mounted on said stations, are rotated with the vessel treatment machine and are removed again once the treatment stations have been cleaned, characterised in that a supply means (9), which can be supplied from outside to the turning circle (5) of the vessel treatment machine, is brought into a feed position with the turning circle, and the individual rinsing vessels are supplied successively to the supply means, brought into a locking position by said means, connected to the treatment stations and rotated and, once the rinsing process has ended, the rinsing vessels are separated from the treatment stations by the supply means and guided from the turning circle externally of the region of the vessel treatment machine.

2. Method according to claim 1, characterised in that the rinsing vessels are supplied from a storage position to a revolving star (11) of the supply means (9) and forcibly guided by said means to a control finger (16), which grips the rinsing vessels, and the rinsing vessels are brought into the transfer position through the treatment station in opposition to a spring (3), whereupon said station is lowered, and the rinsing vessel is connectable to the treatment station by relieving the load on the external casing (2).

3. Method according to one of claims 1 or 2, using a two-part rinsing vessel, the external casing of which abuts against the internal rinsing housing by means of spring tension and is provided with a locking connection, characterised in that the external casing (2) is brought into a lower locking position by a control finger (16) of the revolving star (11) and is lockable with said treatment station after the latter has been lowered by relieving the load on the external casing (2).

4. Method according to claim 2, characterised in that the supply of the rinsing vessels into the region of the turning circle (5) occurs when the otherwise usual lowering movement of the filler valve centring body is effected for sealing the vessel.

5. Apparatus for accomplishing the method according to one of claims 1 to 3, having a supply means for the individual rinsing vessels, wherein the supply means (9) is formed from a conveyor (7), a revolving star (11) and a guide path (12), which is insertable beneath the plane of movement of the rotating treatment stations, and each receiving cavity (14) of the revolving star (11) has a cam-guided control finger (16) for the locking and lifting movement of the rinsing vessel.

6. Apparatus according to claim 5, characterised in that the supply means (9) in the operative position is directly drivable by the turning circle (5) of the vessel treatment machine.

7. Apparatus according to claim 6, characterised in that the drive means are disposed on the external casing of the turning circle (5) of the vessel treatment machine and engage in the drive means (19) thereof by displacing the supply means (9) into the operative position.

## Revendications

1. Procédé pour nettoyer des machines de traitement de récipients présentant des postes de traitement rotatifs sur un tourniquet (5), par exemple des éléments de remplissage et de fermeture, des récipients de rinçage configurés d'une manière correspondante étant amenés à ces éléments pour l'opération de nettoyage et mis en circulation avec la machine de traitement de récipients, puis à nouveau éloignés une fois les postes de traitement nettoyés, **caractérisé** en ce qu'un dispositif d'amenée (9), qui peut être approché du tourniquet (5) de la machine de traitement de récipients depuis l'extérieur, est transféré dans une position d'amenée par rapport au tourniquet, et les récipients individuels de rinçage sont successivement apportés au dispositif d'amenée, sont pris par ce dernier dans une position de blocage et reliés aux postes de traitement, et sont mis en circulation et, une fois l'opération de rinçage achevée, sont séparés des postes de traitement par le dispositif d'amenée et évacués hors du tourniquet, en dehors de la région de la machine de traitement de récipients.

2. Procédé selon la revendication 1, **caractérisé** en ce que les récipients de rinçage sont apportés, à partir d'une position de réserve, à un élément rotatif en étoile (11) du dispositif d'amenée (9), et apportés par cet élément, par guidage forcé, à un doigt de commande (16) saisissant les récipients de rinçage, et amenés à l'encontre d'un ressort (3) dans la position de réception par le poste de traitement, à la suite de quoi ce dernier est abaissé et le récipient de rinçage peut être relié au poste de traitement en libérant le carter extérieur (2).

3. Procédé selon la revendication 1 ou 2, avec un récipient de rinçage en deux parties dont le carter extérieur s'applique sous contrainte de ressort contre le carter intérieur de rinçage et est équipé d'un assemblage par accrochage, **caractérisé** en ce que le carter extérieur (2) est amené dans une position d'accrochage inférieure par un doigt de commande (16) de l'élément rotatif en étoile (11) et, après abaissement du poste de traitement, peut être bloqué sur ce dernier en libérant le carter extérieur (2).

4. Procédé selon la revendication 2, **caractérisé** en ce que l'amenée des récipients de rinçage se déroule dans la région du tourniquet (5), en effectuant le mouvement d'abaissement du corps de centrage de la vanne de remplissage qui est autrement habituel pour l'étanchement avec le récipient.

5. Dispositif pour la mise en oeuvre du procédé selon l'une quelconque des revendications 1 à 3, avec un dispositif d'amenée pour les récipients individuels de rinçage, dans lequel le dispositif d'amenée (9) est constitué d'un convoyeur d'alimentation (7), d'un élément rotatif en étoile (11) et d'une voie de glissement (12) pouvant être insérée sous le plan de déplacement des postes de traitement rotatifs, et chaque poche réceptrice (14) de l'élément rotatif en étoile (11) présente un doigt de commande (16), guidé par piste de came, pour la course d'accrochage du récipient de rinçage.

6. Dispositif selon la revendication 5, **caractérisé** en ce que le dispositif d'amenée (9) peut, en position de service, être directement entraîné par le tourniquet (5) de la machine de traitement de récipients.

7. Dispositif selon la revendication 6, **caractérisé** en ce que les moyens d'entraînement sont disposés sur l'enveloppe extérieure du tourniquet (5) de la machine de traitement de récipients et, en déplaçant le dispositif d'amenée (9) en position de service, s'engagent dans les moyens d'entraînement (19) de ce dernier.
